# EUROPÄISCHE PATENTSCHRIFT

(11) **EP 0 217 169 B1**
(45) Veröffentlichungstag und Bekanntmachung des Hinweises auf die Patenterteilung: **19.04.1989**
(21) Anmeldenummer: 86112229.9
(22) Anmeldetag: 04.09.1986
(51) Int. Cl.: E05B 65/20, E05B 65/36

(54) **Schliesseinrichtung für Kraftfahrzeuge**
Device for locking motor cars
Système de fermeture pour automobiles

(30) Priorität: 07.09.1985 DE 3531931
(43) Veröffentlichungstag der Anmeldung: 08.04.1987
(73) Patentinhaber: YMOS AKTIENGESELLSCHAFT Industrieprodukte, 63179 Obertshausen (DE); Dr.Ing.h.c. F. Porsche Aktiengesellschaft, 70435 Stuttgart (DE)
(72) Erfinder: Kamke, Reinhard, D-6452 Hainburg (DE); Bartels, Hermann A., D-6052 Mühlheim (DE); Heseler, Horst, D-6368 Vilbel (DE); Srock, Rainer, D-7250 Leonberg (DE); Eger, Georg, D-7141 Hochdorf (DE)
(74) Vertreter: Schieferdecker, Lutz, Dipl.-Ing.

(56) Entgegenhaltungen:
- EP-A- 0 109 656
- DE-A- 2 728 042
- DE-A- 3 150 621
- DE-A- 3 406 116

## Beschreibung

Die Erfindung betrifft eine Schließeinrichtung für Kraftfahrzeuge mit einem Türschloß in jeder Kraftfahrzeugtür und mit einer Zentralverriegelungseinrichtung, die eine elektrische Steuerung und eine elektrische Antriebsvorrichtung umfaßt, wobei ferner jedes Türschloß ein Gehäuse, eine Gabelfalle mit einer Vorrastnase und einer Hauptrastnase, eine Raste sowie ein zentrales Steuerelement umfaßt, das über Hebel und Gestänge mit einem Türaußengriff, einem Türinnengriff, einem Innenverriegelungsknopf und gegebenenfalls einem Schließzylinder verbunden ist.

Schließeinrichtungen der genannten Art sind grundsätzlich seit langem bekannt und erfüllen die an sie gestellten Anforderungen auch weitgehend. Schwierigkeiten und Probleme ergeben sich neuer- din^{g}s aber, weil die Türdichtungen dem Schließen einen hohen Widerstand entgegensetzen. Dadurch ist es notwendig, die Kraftfahrzeugtür mit großer Kraft zuzuschlagen, was wiederum mit erheblichen Schlaggeräuschen verbunden ist.

Der Erfindung liegt die Aufgabe zugrunde, Maßnahmen vorzusehen, mit deren Hilfe es möglich ist, die Schlaggeräusche beim Schließen der Kraftfahrzeugtür weitgehend zu vermeiden. Die angestrebte Lösung soll ferner konstruktiv einfach sein und nur einen geringen Mehraufwand mit sich bringen.

Gelöst wird diese, der Erfindung zugrunde liegende Aufgabe dadurch, daß eine Zuzieheinrichtung vorgesehen ist, die die Gabelfalle aus der Vorraststellung in die Hauptraststellung verschwenkt und daß als Antrieb für die Zuzieheinrichtung die Antriebsvorrichtung der Zentralverriegelungseinrichtung dient.

Durch die Verwendung einer Zuzieheinrichtung ist es nicht mehr erforderlich, die Schließeinrichtung durch kräftiges Zuschlagen der Kraftfahrzeugtür in die Hauptraststellung zu bringen. Es genügt, wenn die Kraftfahrzeugtür soweit geschlossen wird, daß die Gabelfalle aus der geöffneten Stellung in die Vorraststellung verschwenkt. Den eigentlichen Schließvorgang bis zum Erreichen der Hauptraststellung besorgt dann die Zuzieheinrichtung, die aufgrund der Stellung der Gabelfalle bei Erreichen der Vorraststellung wirksam wird. Die Zuzieheinrichtung arbeitet elektrisch und dadurch auch besonders geräuscharm.

Der mit der Zuzieheinrichtung verbundene Aufwand ist verhältnismäßig gering, weil die Antriebsvorrichtung der Zentralverriegelungseinrichtung zugleich als Antrieb für die Zuzieheinrichtung dient.

Zwecks weiterer Vereinfachung weist die elektrische Antriebsvorrichtung erfindungsgemäß nur eine einzige Drehrichtung auf.

Weitere Merkmale der Erfindung gehen aus der Beschreibung und den Ansprüchen im Zusammenhang mit der Zeichnung hervor.

Die Erfindung wird nachstehend anhand eines Ausführungsbeispieles, das in der Zeichnung dargestellt ist, näher beschrieben. Dabei zeigen:
Fig. 1: eine Ansicht einer Kraftfahrzeugtür;
Fig. 2: eine Ansicht des Türschlosses;
Fig. 3: einen Schnitt durch die Kraftfahrzeugtür;
Fig. 4: eine Ansicht des Türschlosses wie in Fig. 2, jedoch in größerem Maßstab und ohne Motor, ohne Abdeckblech und ohne Türaußengriff;
Fig. 5: eine Ansicht des Türschlosses wie in Fig. 3, jedoch in größerem Maßstab und ohne Motor, Abdeckblech, Schließzylinder und Türaußengriff;
Fig. 6: eine Ansicht wie in Fig. 5 mit den wesentlichen Schloßteilen in der Vorraststellung;
Fig. 7: eine Ansicht wie in Fig. 4 mit wesentlichen Schloßteilen in der Vorraststellung bzw. in der Stellung "TÜR AUF";
Fig. 8: eine Ansicht wie in Fig. 6, jedoch mit den Schloßteilen in der Hauptraststellung bzw. in der Stellung "ZENTRALVERRIEGELT";
Fig. 9: eine Ansicht wie in Fig. 7, jedoch mit den Schloßteilen in der Stellung "ZENTRALVERRIEGELT";
Fig. 10: eine Draufsicht auf zum Öffnen dienende Schloßteile;
Fig. 11 eine Seitenansicht der Schloßteile gemäß Fig. 10;
Fig. 12: eine Draufsicht auf zum Notöffnen dienende Schloßteile;
Fig. 13: eine Seitenansicht der Schloßteile gemäß Fig. 12 und
Fig. 14: eine Draufsicht wie in Fig. 12 in der Öffnungsstellung.

Eine Schließeinrichtung 1 für Kraftfahrzeuge umfaßt ein Türschloß 2 für jede Kraftfahrzeugtür 3, die einen Türaussengriff 4, einen Türinnengriff 5, einen Innenverriegelungsknopf 6 und gegebenenfalls einen Schließzylinder 7 aufweist, wobei diese Teile über Hebel und Gestänge mit dem Türschloß 2 verbunden sind. Zu dem Türschloß 2 gehört ferner ein Gehäuse 8 mit Befestigungsöffnungen 9 und einer Abdeckplatte 10 (Fig. 2), unter der sich eine Gabelfalle 11 (Fig. 6) befindet, die eine Vorrastnase 12 und eine Hauptrastnase 13 aufweist. Die Gabelfalle 11 ist auf einer gehäusefesten Achse 14 schwenkbar gelagert und wird in ihren Raststellungen von einer Raste 15 gehalten. Die Raste 15 weist einen Nocken 15a auf, ferner ist sie um eine ebenfalls gehäusefeste Achse 16 schwenkbar. Sowohl die Gabelfalle 11 als auch die Raste 15 sind federbelastet.

Sobald die Gabelfalle 11 beim Schließen der Kraftfahrzeugtür 3 durch einen Schließbolzen 100 verschwenkt wird und mit ihrer Vorrastnase 12 in Eingriff mit der Raste 15 gelangt, läuft eine an der Gabelfalle 11 befindliche Steuerfläche 17 an einen Elektroschalter 18 und schaltet dadurch einen Stromkreis für einen Elektromotor 19 (Fig. 2) ein.

Bei dem in den Figuren dargestellten Ausführungsbeispiel gehört zu einer Antriebsvorrichtung 20 mit dem Elektromotor 19 ferner ein Schneckengetriebe 21, ein Untersetzungsgetriebe 22 und eine Zentraleinheit 23, zu der eine Antriebswelle 24 vom Untersetzungsgetriebe 22 führt (Fig. 2).

Die Zentraleinheit 23 weist eine auf der Antriebswelle 24 frei drehbar sitzende, über eine später beschriebene Kupplung 73 angetriebene Mitnehmerscheibe 25 auf, die einen Mitnehmerbolzen mit einer Rolle 26 trägt. Wenn der Elektromotor 19 vom Schalter 18 betätigt wird, dreht er die Mitnehmerscheibe 25 um 360_{°}, wobei die Rolle 26 an eine Gabelfallennase 27 läuft und die Gabelfalle 11 derart verschwenkt, daß ihre Hauptrastnase 13 in Eingriff mit der Raste 15 gelangt. Der Elektromotor 19 hat somit die Gabelfalle 11 aus der Vorraststellung gemäß Fig. 6 in die Hauptraststellung gemäß Fig. 8 gezogen, wobei alle für diesen Zuziehvorgang erforderlichen Teile, nämlich die Steuerfläche 17 an der Gabelfalle 11 und der Elektroschalter 18, die Kupplung 73, die Mitnehmerscheibe 25 und ihre Rolle 26 sowie die Gabelfallennase 27 gemeinsam eine Zuzieheinrichtung darstellen.

Damit das Türschloß 2 beim Zuziehen nicht bereits verriegelt wird oder der Elektromotor 19 bei geöffneter Kraftfahrzeugtür 3 und blockiertem Sicherungshebel 38 durchbrennt, trägt die Gabelfalle 11 einen Hebelsteuernocken 49, der sich von der in Fig. 6 dargestellten Lage in die in Fig. 8 dargestellte Lage bewegt, wenn die Gabelfalle 11 beim Zuziehen der Kraftfahrzeugtür 3 von der Vorraststellung in die Hauptraststellung schwenkt. Dabei wird ein Auslenkhebel 50 um seine gehäusefeste Achse 52 verschwenkt, um einen Übertragungshebel 36 in seine Wirkstellung zu bringen.

Wenn sich die Gabelfalle 11 in der Hauptraststellung befindet und die Kraftfahrzeugtür 3 nunmehr abgeschlossen wird, tritt sofort eine Zentralverriegelung in Kraft.

Dies geschieht bei dem Türschloß 2 ebenfalls mit Hilfe des Elektromotors 19.

Die Zentralverriegelung erfolgt durch Ansteuerung vom Schließzylinder 7 her, d.h. Hilfe des Schlüssels. Der Schließzylinder 7 steuert hierzu einen Schalter 28, der beim Drehen des Schließzylinders 7 sofort den Stromkreis für den Elektromotor 19 schließt, so daß dieser jetzt in derselben Drehrichtung wie beim Zuziehvorgang weiterläuft. Dabei wird eine ebenfalls zur Zentraleinheit 23 gehörende Nockenscheibe 29 durch die Antriebswelle 24 allerdings nicht wieder um 360_{°}, sondern nur um 140_{°} gedreht. Die Nockenscheibe 29 trägt zwei Nocken 30 und 31, die radial und axial gegeneinander versetzt sind und am Umfang in einem Winkel zueinander stehen, wie aus den Fig. 4 und 5 hervorgeht.

Wenn sich die Antriebswelle 24 aus der Hauptrastposition gemäß Fig. 5 gegen den Uhrzeigersinn dreht, so läuft der Nocken 30 gegen einen Schwinghebel 32, der schwenkbar auf einer gehäusefesten Achse 33 gelagert ist. Der zweiarmige Schwinghebel 32 ist ferner im Bereich eines Langloches 34 mittels eines Bolzens 35 an dem Übertragungshebel 36 angelenkt und verschiebt diesen in Längsrichtung, wenn er selbst verschwenkt (Fig. 4). Ausserdem ist am Bolzen 35 ein Schwinghebel 53 angelenkt und wird gleichzeitig in eine Bereitschaftsstellung verschwenkt. Seine Funktion wird später noch näher erläutert.

Das andere Ende 37 des Übertragungshebels 36 ist an einen Sicherungshebel 38 über einen Bolzen 101 angelenkt, der um eine gehäusefeste Achse 39 verschwenkbar ist und gabelförmig zwei Arme 40, 41 sowie einen dritten Arm 42 aufweist. Der Übertragungshebel 36 weist an seinem Ende 37 ein L-förmiges Langloch auf und ist an den Arm 40 des Sicherungshebels 38 verschwenkbar und verschiebbar angelenkt.

Ferner wird der Sicherungshebel 38 beim Verschwenken des Schwinghebels 32 auch um die gehäusefeste Achse 39 verschwenkt, was zur Folge hat, daß sein Arm 40 einen Aushebehebel 44 um eine senkrecht zur Achse 39 stehende Achse 45 verschwenkt. Die Achse 45 des Aushebehebels 44 ist nicht gehäusefest, sie sitzt vielmehr auf einem Auslösehebel 46, der mittels einer Achse 47 am Gehäuse schwenkbar gelagert ist. Der Aushebehebel 44 ist ein zentrales Steuerelement und dient zum Verschwenken der Raste 15 (Fig. 6). Dies ist jedoch nur möglich, wenn der Aushebehebel 44 an der Raste 15 anliegt. Ist er selbst von der Raste 15 weggeschwenkt (Fig. 8, ausgezogene Linie), so ist ein Verstellen der Raste 15 zum Offnen des Türschlosses 2 nicht möglich, weil er sich beim Verschwenken in die strichpunktiert dargestellte Position bewegt.

Zum Zentralverriegeln wird der Aushebehebel 44 mit Hilfe des Sicherungshebels 38 von der Raste 15 weggeschwenkt und hierbei mit seiner zum Ausheben der Raste 15 dienende Aushebefläche 48 von der Wirkfläche 102 an dem Nocken 15a der Raste 15 wegbewegt. Das Türschloß 2 ist somit verriegelt bzw. das Fahrzeug ist zentralverriegelt, da entsprechende Steuerimpulse vom Schalter 28 des Schließzylinders 7 auch an die Elektromotoren 19 der Türschlösser 2 in den anderen Kraftfahrzeugtüren gegeben werden.

Um den Verriegelungsvorgang mit Hilfe des Übertragungshebeis 36 durchführen zu können, befindet sich schließlich wie bereits beschrieben an der Gabelfalle 11 der Hebelsteuemocken 49, der mit einem Auslenkhebel 50 zusammenwirkt, wenn die Gabelfalle 11 aus der Vorraststellung in die Hauptraststellung gezogen wird. Der Auslenkhebel 50 greift an den Ubertragungshebel 36 im Bereich eines weiteren Langloches 51 an und schwenkt den Übertragungshebel 36 um seine Drehachse bzw. den Bolzen 35, an dem die Schwenkhebel 32, 53 angelenkt sind, damit ein Formschluß mit dem Sicherungshebel 38 im L-förmigen Langloch 43 erzielt wird.

Der Auslenkhebel 50 ist um eine gehäusefeste Achse 52 verschwenkbar und wird von einer Feder bzw. Zugfeder 103 an die Gabelfalle 11 gedrückt.

Zum Zentralentriegeln mit Hilfe des Schlüssels vom Schließzylinder 7 her wird über den Schalter 28 ein Stromimpuls an den Elektromotor 19 gegeben, so daß sich die Antriebswelle 24 und damit die Nockenscheibe 29 um 220_{°} bis zur Ausgangsstellung weiterdrehen. Der zweite Nocken 31 verschwenkt hierbei den zweiten Schwinghebel 53, der auf einer gehäusefesten Achse 54 gelagert ist. Da der Schwinghebel 53 über den Bolzen 35 mit dem Übertragungshebel 36 verbunden ist, verschiebt er ihn ebenfalls in dessen Längsrichtung, und zwar entgegengesetzt zur Verschieberichtung, die mit dem anderen Schwinghebel 32 erzielt wird, der gleichzeitig in seine Ausgangsposition gemäß Fig. 4 zurückschwingt. Vom Schwinghebel 53 wird der Übertragungshebel 36 daher in Öffnungsrichtung verschoben, so daß er den Sicherungshebel 38 um die gehäusefeste Achse 39 verschwenkt, wodurch der Aushebehebel 44 wieder in die Stellung verschwenkt wird, in der seine Aushebefläche 48 mit der Wirkfläche 102 an dem Nocken 15a der Raste 15 in Wirkstellung durch Betätigen des Auslösehebels 46 gebracht werden kann. Türaußengriff 4 und Türinnengriff 5 sind indirekt unter Zwischenschaltung weiterer Hebel und der Gestängeteile 104, 62 mit dem Aushebehebel 44 verbunden, so daß jetzt beim Ziehen am Türaußengriff 4 oder am Türinnengriff 5 der Aushebehebel 44 die Raste 15 verschwenkt, wodurch die Gabelfalle 11 freigegeben wird. Die Kraftfahrzeugtür 3 schwenkt somit auf. Für die verschiedenen Öffnungsfunktionen vom Türaußengriff 4, vom Türinnengriff 5 und für die Ver- bzw. Entriegelungsfunktion des Türschlosses 2 vom Innenverriegelungsknopf 6 her ist der Aushebehebel 44 das zentrale und entscheidende Steuerelement, weil er die Raste 15 entweder verschwenken kann oder überhaupt nicht mit ihr in Wirkverbindung gelangt.

Der Schließzylinder 7 verschwenkt ferner über einen Ansatz 55 eine Schaltnuß 56 (Fig. 3 und Fig. 4). Der Ansatz 55 sitzt in der Schaltnuß 56 mit Drehspiel. Hiermit wird erreicht, daß beim Schalten des Schließzylinders 7 zuerst der Schalter 28 den Elektromotor 19 einschaltet, ehe der in ein Langloch 57 im Arm 41 des Sicherungshebels 38 greifende Mitnehmer 58 den Sicherungshebel 38 verschwenken kann. Bei Stromausfall läßt sich der Sicherungshebei 38 daher auch mit Hilfe des Schließzylinders 7 in Öffnungs- oder Schließrichtung bewegen.

Ein zum Türinnenverriegelungsknopf 6 führendes, in den Figuren nicht dargestelltes Gestänge wird am Arm 42 des Sicherungshebels 38 angelenkt.

Der Türaußengriff 4 ist mit dem Aushebehebel 44 über einen Zwischenhebel 59 und den Auslösehebel 46 verbunden. Die den Zwischenhebel 59 tragende Achse 60 ist gehäusefest. An dem Zwischenhebel 59 befindet sich ein Kugelkopf 61, an dem eine Stange 62 mit einer Kalotte 63 angreift (Fig. 4 und Fig. 3). Die Stange 62 ist mit einem weiteren Gestänge 64 verbunden. Die Stange 62 und des Gestänge 64 sind beim Öffnen und Schließen des Türaußengriffes 4 in Richtung der Pfeile A in Fig. 3 bewegbar, wobei der Zwischenhebel 59 um seine Achse 60 verschwenkt und dabei zugleich auch den Auslösehebel 46 bewegt. Der Auslösehebel 46 trägt die Achse 45 für den Aushebehebel 44, und durch Verschwenken dieser Achse 45 wird der Aushebehebel 44 derart relativ zur Raste 15 bewegt, daß sie in Öffnungsrichtung verschwenkt. Der Zwischenhebel 59 greift ferner mit einem Arm 65 an einer Rolle 66 an, die vom Auslösehebel 46 seitlich absteht (Fig. 5).

Der Türinnengriff 5 bzw. ein zu ihm gehörendes Gestänge greift an einem mehrteiligen Schwenkhebel 67 an, der mit seinem Arm 68 unmittelbar in den Auslösehebel 46 greift, wie vor allem aus Fig. 4 hervorgeht.

Der Zwischenhebel 59 weist schließlich an seinem mit der Rolle 66 am Auslösehebel 46 zusammenwirkenden Ende 69 (Fig. 5) eine Steuerfläche 70 auf, die so gewählt ist, daß die Haftreibungsspitze zwischen Gabelfalle 11 und Raste 15 beim Öffnen durch kontinuierliche Änderung des Weg-Winkel-Verhältnisses abgebaut wird.

Das Türschloß 2 weist schließlich noch eine Notauslösevorrichtung 71 (Fig. 12-13) auf, weil z.B. der Strom ausfallen kann. Diese Notauslösevorrichtung 71 umfaßt eine Kupplung 73 zwischen der Antriebswelle 24 und der Mitnehmerscheibe 25, welche die Rolle 26 trägt. Die Mitnehmerscheibe 25 sitzt frei drehbar auf der Antriebswelle 24 und wird, wenn sich die Antriebswelle 24 in Fig. 5 bzw. 6 gegen den Uhrzeigersinn dreht, mitgenommen, weil ein Kupplungselement in Gestalt eines Mitnahmehebels 73 in eine Ausnehmung 74 am Umfang der Mitnehmerscheibe 25 greift. Der Mitnahmehebel 73 sitzt um eine Achse 75 verschwenkbar und von einer Feder 76 beaufschlagt auf der Nockenscheibe 29, so daß er immer radial nach innen gedrückt wird und am Umfang bzw. in der Ausnehmung 74 der Mitnehmerscheibe 25 mit einem bolzenartigen Vorsprung 77 anliegt.

Am Mitnahmehebel 73 befindet sich ferner ein achsparalleler Dorn 78, der mit einem Notauslösehebel 79 zusammenwirkt. Dieser Notauslösehebel 79 ist mit seinem einen Ende 80 auf einem Bolzen 81 schwenkbar im Gehäuse 8 gelagert und umgreift halbkreisförmig die Mitnehmerscheibe 25 bzw. die Nockenscheibe 29, wie aus den Figuren 12 und 14 hervorgeht.

Der Notauslösehebel 79 weist eine halbkreisförmige Kurve 82 oder Führung 82 auf, die aus einer halbkreisförmigen Rippe besteht. Der Dorn 78 am Mitnahmehebel 73 hintergreift die Kurve bzw. Führung 82 (Fig. 12), d.h. der Dorn 78 läuft bei jeder Drehung der Antriebswelle 24 außen an der Kurve bzw. Führung 82 entlang. Wenn aber der Notauslösehebel 79 um den Bolzen 81 von der Antriebswelle 24 weggeschwenkt wird, so hebt er den Vorsprung 77 am Mitnahmehebel 73 aus der Ausnehmung 74 der Mitnehmerscheibe 25 heraus, wie Fig. 14 zeigt.

Zum Abschwenken des Notauslösehebels 79 um den Bolzen 81 dient ein angelenkter Winkelhebel 83, der gehäusefest um einen Bolzen 84 verschwenkbar ist und mit seinem zweiten Arm 85 am Auslösehebel 46 angelenkt ist, wie am besten aus Fig. 3 hervorgeht.

Ferner sind die Hebel und Gestänge zur ordnungsgemäßen Durchführung aller Funktionen federbelastet, soweit dies erforderlich ist bzw. wie dies im wesentlichen in den Figuren dargestellt ist.

Schließlich ist die Lauffläche der Gabelfallennase 27 kurvenförmig, um ein schlagartiges sich Trennen der Laufflächen von Rolle 26 und Gabelfallennase 27 unter Last im Zeitpunkt der Überdrückung beim Schließen zu vermeiden. Vorzugsweise ist die Kurve leicht S-förmig. Somit legt sich die Hauptrastnase 13 langsam an die Raste 15 an.

## Patentansprüche

1. Schließeinrichtung für Kraftfahrzeuge mit einem Türschloß in jeder Kraftfahrzeugtür (3) und mit einer Zentralverriegelungseinrichtung, die eine elektrische Steuerung und eine elektrische Antriebsvorrichtung (20) umfaßt, wobei ferner jedes Türschloß (2) ein Gehäuse (8), eine Gabelfalle (11) mit einer Vorrastnase (12) und einer Hauptrastnase (13), eine Raste (15) sowie ein zentrales Steuerelement umfaßt, das über Hebel und Gestänge mit einem Türaußengriff (4), einem Türinnengriff (5), einem Innenverriegelungsknopf (6) und gegebenenfalls einem Schließzylinder (7) verbunden ist, dadurch gekennzeichnet, daß eine Zuzieheinrichtung (17, 18, 25, 26, 27) vorgesehen ist, die die Gabelfalle (11) aus der Vorraststellung in die Hauptraststellung verschwenkt und daß als Antrieb für die Zuzieheinrichtung die Antriebsvorrichtung (20) der Zentralverriegelungseinrichtung dient.

2. Schließeinrichtung nach Anspruch 1, gekennzeichnet durch eine elektrische Antriebsvorrichtung (20) mit einer einzigen Drehrichtung.

3. Schließeinrichtung nach Anspruch 1, dadurch gekennzeichnet, daß ein Elektroschalter (18) der Gabelfalle (11) zur Steuerung der Zuzieheinrichtung zugeordnet ist.

4. Schließeinrichtung nach Anspruch 1, gekennzeichnet durch eine Gabelfallennase (27) an der Gabelfalle (11) und eine von der Antriebsvorrichtung (20) bewegte, an der Gabelfallennase (27) angreifende Rolle (26).

5. Schließeinrichtung nach Anspruch 1-4, dadurch gekennzeichnet, daß die Rolle (26) auf einer Mitnehmerscheibe (25) sitzt.

6. Schließeinrichtung nach Anspruch 1-5, gekennzeichnet durch einen zweiten, vom Schließzylinder (7) gesteuerten Schalter (28) zum Einschalten der Antriebsvorrichtung (20) zum Zentralverriegeln.

7. Schließeinrichtung nach Anspruch 1-6, dadurch gekennzeichnet, daß eine mit der Antriebsvorrichtung (20) verbundene Antriebswelle (24) eine Nockenscheibe (29) mit zwei, Schalthebel steuernde Nocken (30, 31) zum Zentralverriegeln trägt, daß die Mitnehmerscheibe (25) frei drehbar auf der Antriebswelle (24) angeordnet ist und daß eine Kupplung zwischen Antriebswelle (24) und Mitnehmerscheibe (25) vorgesehen ist.

8. Schließeinrichtung nach Anspruch 1-7, gekennzeichnet durch die Verwendung eines Auslenkhebels (50) für die Schalthebel und eines Hebelsteuernockens (49) an der Gabelfalle (11) zur Erzielung / Ermöglichung einer einzigen Drehrichtung der Antriebswelle (24).

9. Schließeinrichtung nach Anspruch 1-8, dadurch gekennzeichnet, daß der Schließzylinder (7) einen Ansatz (55) trägt, der mit Leerweg in eine Schaltnuß (56) greift, die bei Stromausfall zum Öffnen und Zentralverriegeln Schalthebel für den Türaußengriff usw. verschwenkt und den Aushebehebel (44) für die Raste (15) verschwenkt.

10. Schließeinrichtung nach Anspruch 1-7, gekennzeichnet durch die Anordnung eines Notauslösehebels (79) zum Öffnen der Kupplung.

11. Schließeinrichtung nach Anspruch 1-7, gekennzeichnet durch die Anordnung einer Steuerkurve (70) an einem Zwischenhebel (59) und / bzw. die Verwendung einer Rolle (66) zum Abbauen von Haftreibungsspitzen.

12. Schließeinrichtung nach Anspruch 1-7, dadurch gekennzeichnet, daß die Gabelfallennase (27) eine kurvenförmige Lauffläche aufweist.

## Claims

1. A lock system for automobiles comprising a door lock in each automobile door (3) and a central locking device, which includes an electrical controller and an electrical drive unit (20), and furthermore each door lock (2) includes a housing (8), a fork catch (11) with a front detent projection (12) and a main detent projection (13), a detent (15) and a central control element, which is connected via a lever and a linkage with an outer door handle (4), a door inner handle (5), a door locking knob (6) and any lock cylinder (7), characterized in that a pulling closed device (17, 18, 25, 26 and 27) is provided with pivots the fork, catch (11) out of the forward detent position into the main detent position and in that as a drive for the pulling closed device use is made of the drive unit (20) of the central locking device.

2. The lock device as claimed in claim 1, characterized by an electrical drive unit (20) with a single direction of rotation.

3. The lock device as claimed in claim 1, characterized in that an electrical switch (18) is associated with the fork catch (11) in order to operate the pulling closed device.

4. The lock device as claimed in claim 1, characterized by a fork catch projection (27) on the fork catch (11) and a roller (26) which is moved by the drive unit (20) and acts on the fork catch projection (27).

5. The lock device as claimed in any one of the claims 1 through 4, characterized in that the roller (26) is mounted on a drive disk (25).

6. The lock device as claimed in any one of the claims 1 through 5, characterized by a second switch (28), operated by the lock cylinder (7) for switching on the drive unit (20) for causing central locking.

7. The lock device as claimed in any one of the claims 1 through 5, characterized in that a drive shaft (24) connected with the drive unit (20) bears a cam (29) with two cam elements (30 and 31), operating levers, for causing central locking, in that the drive disk (25) is arranged in a freely rotatable manner on the drive shaft (24) and in that a coupling is provided between the drive shaft (24) and the drive disk (25).

8. The lock device as claimed in any one of the claims 1 through 7, characterized by the use of a deflecting lever (50) for the lever and of a lever operating cam (49) on the fork catch (11) in order to produce or make possible a single direction of rotation of the drive shaft (24).

9. The lock device as claimed in any one of the claims 1 through 8, characterized in that the lock cylinder (7) has a head (55) which with play fits into a drive knob (56) which on electrical failure pivots the lever for the door outer handle etc. for opening and central locking and pivots the outer door lever (44) for the detent (15).

10. The lock device as claimed in any one of the claims 1 through 7, characterized by the arrangement of an emergency release lever (79) for disengaging the coupling.

11. The lock device as claimed in any one of the claims 1 through 7, characterized by the arrangement of an operating cam (70) on an intermediate lever (59) and/or, respectively, by the use of roller (66) for eliminating frictional gripping points.

12. The lock device as claimed in any one of the claims 1 through 7, characterized in that the fork catch projection (27) has a curved running face.

## Revendications

1. Dispositif de fermeture pour véhicules automobiles comportant une serrure à chaque porte (3) de véhicule ainsi qu'un système de verrouillage centralisé, qui se compose d'une commande électrique et d'un mécanisme électrique (20), chaque serrure de porte (2) comprenant en outre une boîte (8), un pêne fourché (11) avec un bec de précrantage (12) et un nez d'arrêt (13), un cran d'arrêt (15) ainsi qu'un élément de manoeuvre central qui, par l'intermédiaire d'un levier et d'une timonerie, est solidaire d'une poignée extérieure de porte (4) et d'un levier intérieur de porte (5), ainsi que d'un bouton de verrouillage intérieur (6) et éventuellement d'un barillet de fermeture (7), caractérisé par le fait qu'un système de fermeture (17, 18, 25, 26, 27) est prévu pour faire basculer le pêne fourché (11) de la position de précrantage en positioin d'arrêt et que le mécanisme (20) du système de verrouillage centralisé assure l'entraînement du système de fermeture.

2. Dispositif de fermeture selon revendication 1, caractérisé par le mécanisme électrique (20) à sens de rotation unique.

3. Dispositif de fermeture selon revendication 1, caractérisé par le fait qu'un rupteur électrique (18) est affecté au pêne fourché (11) pour la commande du système de fermeture.

4. Dispositif de fermeture selon revendication 1, caractérisé par un nez (27) de pêne fourché (11) et par un galet (26) mu par le mécanisme (20), qui prend dans le nez (27) du pêne fourché.

5. Dispositif de fermeture selon revendications 1-4, caractérisé par le fait que le galet (26) se trouve sur und disque d'entraînement (25).

6. Dispositif de fermeture selon revendications 1-5, caractérisé par un deuxième rupteur (28) commandé par le barillet (7) pour l'actionnement du mécanisme (20) de verrouillage central.

7. Dispositif de fermeture selon revendications 1-6, caractérisé par le fait qu'un axe d'entraînement (24) solidaire du mécanisme (20) porte une came (29) avec deux taquets d'entraînement (30, 31) des leviers de manoeuvre pour le verrouillage centralisé, et que le disque entraîneur (25) est monté libre en rotation sur l'axe d'entraînement (24) et qu'un accouplement est prévu entre l'axe d'entraînement (24) et le disque entraîneur (25).

8. Dispositif de fermeture selon revendications 1-7, caractérisé par l'utilisation d'un levier coudé (50) pour les leviers de manoeuvre et d'une came (49) montée sur le pêne fourché (11) pour assu- rer/permettre une seule rotation de l'axe d'entraînement (24).

9. Dispositif de fermeture selon revendications 1-8, caractérisé par le fait que le barillet de serrure (7) possède un embout (55) qui, en course libre, vient prendre dans une noix de manoeuvre (56) qui, en cas de coupure de courant, fait basculer le levier de manoeuvre de la poignée extérieure de porte ainsi que le levier de dégagement (44) du cliquet (15), pour l'ouverture et le verrouillage centralisé.

10. Dispositif de fermeture selon revendications 1-7, caractérisé par la disposition d'un levier de secours (79) pour l'ouverture de l'accouplement.

11. Dispositif de fermeture selon revendications 1-7, caractérisé par la disposition d'une came (70) sur un levier intermédiaire (59) et/ou par l'utilisation d'un galet (66) pour la neutralisation des pointes d'adhérence par frottement.

12. Dispositif de fermeture selon revendications 1-7, caractérisé par le fait que le nez (27) d'un pêne fourché possède une surface de glissement curviligne.
